# EUROPÄISCHE PATENTANMELDUNG

(11) **EP 2 639 289 A1**
(43) Veröffentlichungstag der Anmeldung: **18.09.2013**
(21) Anmeldenummer: 13001310.5
(22) Anmeldetag: 15.03.2013
(51) Int. Cl.: C10J 3/02

(54) **Vorrichtung zur Erzeugung eines brennbaren Gasgemisches**

(30) Priorität: 16.03.2012 DE 102012005200
(71) Anmelder: Spanner RE² GmbH, 84088 Neufahrn (DE)
(72) Erfinder: Bleul, Thomas, 84092 Bayerbach (DE); Kuffer, Georg, 84106 Volkenschwand (DE); Quicker, Peter, 50668 Köln (DE)
(74) Vertreter: Otten, Roth, Dobler & Partner

(57) **Zusammenfassung**

Es wird eine Anlage bzw. Vorrichtung zur Erzeugung eines brennbaren Gasgemisches aus einem kohlenstoffhaltigen Ausgangsstoff, mit einer Zufuhreinheit zur Zufuhr des Ausgangsstoffs zu einem Reaktor, wobei ein Reaktorinnenraum des Reaktors wenigstens eine Oxidationszone zur Oxidation des Ausgangsstoffes und eine Reduktionszone zur Reduktion wenigstens eines Zwischenprodukts der Oxidation umfasst, wobei der Reaktor wenigstens eine Ausgabeeinheit zum Ausgeben eines kohlenstoffhaltigen Reststoffs umfasst und wobei wenigstens eine Nachbehandlungseinheit (24) zur Nachbehandlung des Reststoffes vorgesehen ist, vorgeschlagen, die gegenüber dem Stand der Technik wirtschaftlicher zu betreiben ist. Dies wird erfindungsgemäß dadurch gekennzeichnet, dass an der Nachbehandlungseinheit (24) wenigstens eine Erwärmungseinheit (7, 23) zum Erwärmen des Reststoffes durch Reaktorwärme angeordnet ist und dass zwischen der Nachbehandlungseinheit (24) und der Erwärmungseinheit (7, 23) wenigstens eine Wärmeübertragungstrennwand (21, 22) zur Wärmeübertragung der Reaktorwärme in einen Innenraum (25) der Nachbehandlungseinheit (24) und zum Trennen des Innenraumes (25) von der Erwärmungseinheit (7, 23) vorgesehen ist.

## Beschreibung

Die Erfindung betrifft eine Vorrichtung zur Erzeugung eines brennbaren Gasgemisches aus einem kohlenstoffhaltigen Ausgangsstoff nach dem Oberbegriff des Anspruchs 1.

### Stand der Technik

Aus der europäischen Patentschrift EP 1 436 364 B1 ist bereits eine Vorrichtung zur Erzeugung eines brennbaren Gasgemisches, insbesondere von Holzgas, vorzugsweise für einen Verbrennungsmotor bekannt, wobei durch die Reduktion und anschließende Oxidation im Reaktor ein nahezu teerfreies Holzgas generierbar ist. Hierfür wird der Reaktor seitlich über einen Zwischenspeicher mit Holzhackschnitzel beschickt und der Reaktor ist mit einem Füllstandsensor zur Erfassung des Füllstandes des Reaktors ausgestattet.

Vor allem bei diesen kleinen KWK-Anlagen stellt die Wirtschaftlichkeit eine besondere Herausforderung dar. Zwar können derartige Vergaser vergleichsweise wirtschaftlich günstig hergestellt und betrieben werden, allerdings hat sich gezeigt, dass die bislang anfallenden Reststoffe bzw. Asche und vor allem deren Entsorgungskosten hierbei einen relevanten Faktor darstellen.

Viele der Anlagen werden derart betrieben, dass Asche als Abfall bzw. Reststoff aus dem Reaktor mit dem brennbaren Gasgemisch bzw. Holzgas ausgetragen wird, das vor der Zuführung zu einem Verbrennungsmotor eine Nachbehandlung durchläuft. Vielfach wird hierbei ein Staubfilter oder dergleichen verwendet, der das Holzgas von der Asche etc. reinigt, womit dem BHKW ein störungsfreier Betrieb ermöglicht und gleichzeitig die anfallende Asche automatisiert ausgetragen wird.

Da diese Asche jedoch nicht vollständig mineralisiert vorliegt, entstehen vergleichweise hohe Entsorgungskosten bei der Beseitigung dieses Reststoffes. Dies ist für die Wirtschaftlichkeit der gesamten Anlage von Nachteil.

### Aufgabe und Vorteile der Erfindung

Aufgabe der Erfindung ist es demgegenüber, eine Vorrichtung zur Erzeugung eines brennbaren Gasgemisches aus einem kohlenstoffhaltigen Ausgangsstoff, insbesondere aus verschiedenem Holz, sowie eine Anlage mit einer derartigen Vorrichtung vorzuschlagen, die gegenüber dem Stand der Technik wirtschaftlicher zu betreiben ist.

Diese Aufgabe wird, ausgehend von einer Vorrichtung der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Vorrichtung bzw. Anlage dadurch aus, dass an der Nachbehandlungseinheit wenigstens eine Erwärmungseinheit zum Erwärmen des Reststoffes durch Reaktorwärme angeordnet ist und dass zwischen der Nachbehandlungseinheit und der Erwärmungseinheit wenigstens eine Wärmeübertragungstrennwand zur Wärmeübertragung der Reaktorwärme in einen Innenraum der Nachbehandlungseinheit und zum Trennen des Innenraumes von der Erwärmungseinheit bzw. einem Wärmemedium vorgesehen ist. Das bedeutet, dass gemäß der Erfindung der Reaktor als Energie- bzw. Wärmequelle der Nachbehandlungseinheit ausgebildet ist, wobei u.a. mit Hilfe der Wärmeübertragungstrennwand eine stoffliche Trennung des Ausgangsstoffes/Materials bzw. Inhalts und/oder des Reaktorinnenraumes bzw. den Oxidations- und Reduktionszonen gegenüber dem Innenraum der Nachbehandlung bzw. gegenüber dem zu behandelnden/erwärmenden Reststoff verwirklicht ist.

Mit Hilfe der vorteilhaften Verwendung der erfindungsgemäßen Erwärmungseinheit bzw. des Reaktors als Energiequelle zur Nachbehandlung bzw. Weiterbehandlung des kohlenstoffhaltigen Reststoffes aus dem Reaktor wird in vorteilhafter Weise eine Steigerung des Wirkungsgrades bzw. der Energieeffizienz des Gesamtsystems realisiert.

Vor allem wird durch die Erwärmung des Reststoffes eine vorteilhafte chemische Umformung des kohlenstoffhaltigen Reststoffs ermöglicht, wobei beispielsweise der Kohlenstoffanteil reduziert wird, so dass die Entsorgung des Reststoffs und somit auch die Wirtschaftlichkeit des Gesamtsystems verbessert werden kann. So kann einerseits der Kohlenstoffanteil im Reststoff soweit verringert werden, dass im Rahmen der gesetzlichen Vorschriften beispielsweise sogar eine Deponierung des verbleibenden Abfalls erlaubt ist. Hierdurch können kostenintensive Entsorgungswege bzw. eine teure Abfallbehandlung und/oder Entsorgung wirkungsvoll verhindert werden.

Andererseits kann durch die erfindungsgemäße Erwärmung des kohlenstoffhaltigen Reststoffes auch erreicht werden, dass umweltschädliche chemische Produkte des Reaktors wie polyzyklische aromatische Kohlenwasserstoffe (PAK), Benzole etc. in vorteilhafter Weise in der Erwärmungseinheit gemäß der Erfindung chemisch umgeformt bzw. unschädlich gemacht werden. Hierdurch werden nicht nur kostenintensive Entsorgungswege für entsprechend verunreinigte bzw. problematische Reststoffe nicht mehr zwingend notwendig. Vielmehr kann ein entsprechend unschädlicher Abfallstoff neuartige Nutzungen bzw. Verwendungsmöglichkeiten eröffnen. Gegebenenfalls können sogar durch eine vorteilhafte Weiterverwendung des durch die Erwärmungseinheit erzeugten Abfallstoffes wirtschaftlich ergiebige Anwendungen bzw. Einnahmen realisiert werden.

In einer vorteilhaften Ausführungsform der Erfindung kann beispielsweise mit Hilfe wenigstens eines zumindest die Wärmeübertragungstrennwand aufweisendes Wärmetauschersystems oder dergleichen die Reaktorwärme für die Erwärmungseinheit gemäß der Erfindung verwendet bzw. indirekt übertragen werden. Als indirekte Übertragung gemäß der Erfindung wird hierbei eine Wärmeübertragung mit Hilfe der Wärmeübertragungstrennwand verstanden, wobei jedoch eine stoffliche Trennung des Reaktorinnenraumes bzw. eines Wärmeträgermediums innerhalb des Reaktors und/oder eines separaten bzw. vermittelnden Wärmeübertragungsmediums eines (geschlossenen) Wärmekreislaufes bzw. Wärmetauschersystems gegenüber dem zu behandelnden/erwärmenden Reststoff innerhalb der Nachbehandlungseinheit vorgesehen ist.

Vorzugsweise ist der Reaktor als die Erwärmungseinheit ausgebildet. Hierdurch kann auf gegebenenfalls aufwändige separate Wärmetauschersysteme zur (mittelbaren) Wärmeübertragung verzichtet werden, was sowohl den konstruktiven als auch den wirtschaftlichen Aufwand entscheidend verringert. Dementsprechend wird der Systemwirkungsgrad als auch die Wirtschaftlichkeit des Gesamtsystems der Erfindung weiter verbessert.

In einer vorteilhaften Variante der Erfindung ist die Erwärmungseinheit und/oder die Nachbehandlungseinheit wenigstens teilweise am Reaktor und/oder an einem Reaktormantel angeordnet, wobei die Wärmeübertragungstrennwand zwischen dem Reaktorinnenraum und dem Innenraum der Nachbehandlungseinheit angeordnet und/oder wobei die Wärmeübertragungstrennwand als Reaktormantelgehäuse ausgebildet ist. Hierdurch wird in vorteilhafter Weise eine direkte, jedoch stofflich mittels der Wärmeübertragungstrennwand getrennte Wärmeübertragung vom Reaktor bzw. Reaktormantelgehäuse zur Erwärmungseinheit und/oder Nachbehandlungseinheit realisiert.

In einer bevorzugten Weiterbildung der Erfindung ist die Erwärmungseinheit und/oder die Nachbehandlungseinheit wenigstens teilweise innerhalb des Reaktors und/oder eines Reaktormantelgehäuses angeordnet, wobei die Wärmeübertragungstrennwand zwischen dem Reaktorinnenraum und dem Innenraum der Nachbehandlungseinheit angeordnet und/oder wobei die Wärmeübertragungstrennwand als Reaktormantelgehäuse ausgebildet ist. Hierdurch wird die Wärmeübertragung weiter verbessert bzw. es können die vergleichsweise hohen Temperaturen im Reaktor möglichst optimal für die Erwärmungseinheit bzw. der Nachbehandlungseinheit zur Verfügung gestellt werden. Es hat sich nämlich gezeigt, dass gewisse chemische Umformungsreaktionen des Reststoffes bei relativ hohen Temperaturen von zum Beispiel ca. 600°C bis 750°C, vorzugsweise ca. 650°C, realisiert werden können. Diese Temperaturen sind im und/oder am Reaktor vorhanden und werden gemäß der Erfindung für die Nachbehandlung in vorteilhafter Weise nutzbar bzw. verwertbar. Hierdurch kann ein besonders vorteilhafter Abfallstoff bzw. eine von besonders umweltschädlichen Stoffen und/oder Reaktionsprodukten befreite Kohle/Asche erzeugt werden.

Vorzugsweise erfolgt eine derartige Nachbehandlung bei den zuvor genannten Temperaturen mit möglichst wenig bzw. keinem Sauerstoff bzw. ohne Luftzusatz. Das bedeutet, dass derartige Reaktionen unter Luftmangel bzw. Sauerstoffmangel ablaufen sollten, sodass kohlenstoffhaltige Anteile und/oder bestimmte giftige bzw. umweltschädliche chemische Inhaltsstoffe des Reststoffes umgeformt bzw. "ausgetrieben" werden.

Mit der zuvor genannten Ausführungsform wird der Reststoff außerhalb des Reaktorinnenraumes somit durch die Wärme des Reaktors in vorteilhafter Weise erhitzt, so dass Bestandteile des Reststoffes in eine Gasphase übergehen und/oder Bestandteile des Reststoffes in gasförmige Produkte umgesetzt werden.

In vorteilhafter Weise werden gegebenenfalls erzeugte gasförmige Produkte der Nachbehandlungseinheit weiterbehandelt und/oder weiterverwendet. Beispielsweise können die gasförmigen Produkte der Nachbehandlungseinheit in vorteilhafter Weise dem Reaktor und/oder dem in der erfindungsgemäßen Vorrichtung erzeugten brennbaren Gasgemisch bzw. einer Verbrennungskraftmaschine, wie ein Gasmotor, zugeführt werden. So können entsprechende gasförmige Produkte der Nachbehandlung einerseits im Reaktor weiter umgesetzt werden und somit möglichst in völlig unschädliche Produkte umgeformt werden. Andererseits kann durch ein Vermischen der gasförmigen Produkte der Nachbehandlung mit dem brennbaren Gasgemisch erreicht werden, dass diese gemeinsam in einer vorteilhaften Gasnutzungsanlage, beispielsweise in einem Gasmotor oder dergleichen, zur Erzeugung von Wärme und/oder elektrischem Strom verwendbar sind.

Grundsätzlich ist durch die Nutzung von gasförmigen Produkten der Nachbehandlung eine Erhöhung des Gesamtwirkungsgrades der Vorrichtung gemäß der Erfindung realisierbar, was sich wiederum wirtschaftlich vorteilhaft auswirkt.

In einer besonderen Weiterbildung der Erfindung ist die Erwärmungseinheit und/oder die Nachbehandlungseinheit als Verbrennungseinheit zur Verbrennung des Reststoffes ausgebildet. Beispielsweise erfolgt die Verbrennung oder eine Zündung für die Verbrennung bei Temperaturen ab ca. 300°C. Vorzugsweise ist ein Zünden bzw. eine Zündvorrichtung zum Zünden des Reststoffes vorgesehen, sodass eine vorteilhafte Verbrennung gemäß der Erfindung gestartet wird. Vorteilhafterweise sind die Verbrennungstemperaturen höher als die Zündtemperaturen, z.B. bei ca. 600°C oder mehr.

Es hat sich gezeigt, dass durch eine vorteilhafte Verbrennung des Reststoffes eine weiße bzw. nahezu vollständig mineralisierte Asche bzw. ein weitgehend von umweltschädlichen Produkten freies Abfallprodukt erzeugt werden kann. Dies wirkt sich vorteilhaft für die Entsorgung einer entsprechenden Asche bzw. eines entsprechenden mineralischen Abfallproduktes aus.

Bei dieser Art der Nachbehandlung mittels einer Verbrennung wird nach dem Zünden zusätzlich zur Reaktorwärme die chemische Energie des kohlenstoffhaltigen Reststoffs zur Erhöhung der Betriebstemperatur bzw. zum Erreichen von vorteilhaften Reaktionsbedingungen verwendet. Die hierbei erzeugte Wärme kann beispielsweise weiterverwendet bzw. in vorteilhafter Weise im Gesamtsystem gemäß der Erfindung benutzt werden.

Beispielsweise kann eine Wärmetauschervorrichtung in vorteilhafter Weise eingesetzt werden. Vorzugsweise kann mit Hilfe einer Wärmetauscherhülle mittels einer Doppelwand oder dergleichen, die von einem Kühlfluid durchströmt wird, Abwärme aus der Verbrennung oder sonstige Abwärme des Systems abtransportiert und einer vorteilhaften Nutzung zur Verfügung gestellt werden.

Bei der Verbrennung des kohlenstoffhaltigen Reststoffs wird in vorteilhafter Weise Luft bzw. Sauerstoff dem Prozess zugeführt. Die hierbei erzeugten gasförmigen Produkte der Nachbehandlung können z.B. wahlweise dem Reaktor und/oder dem brennbaren Gasgemisch der erfindungsgemäßen Vorrichtung zugeleitet bzw. zur Verfügung gestellt werden. Durch die vorteilhafte Nutzung bzw. Freisetzung der chemischen Energie des Reststoffes wird wiederum der Wirkungsgrad des Gesamtsystems erhöht, d.h. insbesondere von der Trocknung des Ausgangsstoffes oder von der Vergasung im Reaktor über die erfindungsgemäße Nachbehandlung bis einschließlich Brennkraftmaschine bzw. Gasmotor, und/oder es werden gegebenenfalls noch vorhandene umweltschädliche Bestandteile aus der Nachbehandlung zu weniger oder nicht umweltschädlichen Produkten insbesondere mit Hilfe der Brennkraftmaschine umgeformt.

Vorzugsweise ist die Nachbehandlungseinheit und/oder die Erwärmungseinheit als Vergasungs- und/oder Pyrolyseeinheit zum chemischen Umformen des Reststoffes ausgebildet. Durch die Aufspaltung und Neuordnung von chemischen Verbindungen des kohlenstoffhaltigen Reststoffes bei vorzugsweise Temperaturen oberhalb von ca. 500°C mittels einer Vergasung und/oder einer Pyrolyse kann ein neues Produkt bzw. andere chemische Verbindungen erzeugt werden, das/die einerseits weniger umweltschädlich und/oder einer weiteren Verwendung zugeführt werden können.

Bei der Pyrolyse wird vorzugsweise unter Einwirkung von Wärme des Reaktors, jedoch ohne zusätzlich zugeführten Sauerstoff bzw. Luft der Prozess geführt. Das bedeutet die Pyrolyse findet bei einem Verbrennungsluftverhältnis von Lambda (etwa) gleich Null statt. Hierbei können kohlenstoffhaltige Verbindungen, insbesondere organische Verbindungen des Reststoffes in kleinere Moleküle aufgespalten werden, die zum Teil gasförmig sind und beispielsweise dem Reaktor oder dem brennbaren Gasgemisch der erfindungsgemäßen Vorrichtung zu geführt werden können.

Die Vergasung findet vorzugsweise bei einem Lambdaverhältnis größer Null statt, das heißt dass durchaus Luft bzw. Sauerstoff zu einem gewissen Teil dem Prozess zugeführt wird, um vorteilhafte chemische Umformungen bzw. Reaktionen zu ermöglichen. Auch hier können die erzeugten gasförmigen Produkte der Vergasung entweder dem Reaktor oder dem brennbaren Gasgemisch der erfindungsgemäßen Vorrichtung zugeführt werden und somit den Wirkungsgrad bzw. die Effizienz des Gesamtsystems weiter verbessern.

In einer vorteilhaften Variante der Erfindung umfasst die Nachbehandlungseinheit bzw. die Erwärmungseinheit wenigstens eine Fördereinheit zum Fördern des Reststoffes. Es hat sich gezeigt, dass der Reststoff aus und außerhalb dem Reaktor beispielsweise wenigstens teilweise in horizontaler Richtung zu fördern ist, um eine vorteilhafte Positionierung der unterschiedlichen Komponenten der erfindungsgemäßen Vorrichtung zu gewährleisten. Beispielsweise kann durch die vorteilhafte Fördereinheit erreicht werden, dass der Reaktor an einem ersten Ort bzw. in einem ersten Raum eines Gebäudes angeordnet ist sowie der Reststoff und/oder das Abfallprodukt in vorteilhafter Weise in einen zweiten Raum bzw. einen vom Reaktor beabstandeten Ort befördert wird.

Vorzugsweise befördert die Fördereinheit den Reststoff zum Reaktor bzw. zum Reaktormantelgehäuse und/oder zur Wärmeübertragungstrennwand gemäß der Erfindung, sodass in vorteilhafter Weise die Reaktorwärme für die Nachbehandlungseinheit gemäß der Erfindung nutzbar wird. Im Allgemeinen wird hierzu die Fördereinheit wenigstens teilweise eine vertikale Beförderung des Reststoffes realisieren. Beispielsweise fällt der kohlenstoffhaltige Reststoff im unteren Bereich z.B. des Reaktors oder eines Filters zum Filtern bzw. Reinigen des Gasgemisches an bzw. fällt aus diesem heraus und wird mit Hilfe der vorteilhaften Fördereinheit zumindest teilweise in vertikale Richtung nach oben befördert, um beispielsweise den Reststoff durch den Reaktor bzw. das Reaktorgehäuse hindurchzufördern.

Darüber hinaus kann die Fördereinheit den Reststoff bzw. den in der Nachbehandlungseinheit erzeugten Abfallstoff zu einem vorgegebenen Ort bzw. einer Austragstelle befördern, um beispielsweise eine Abfüllung und/oder ein vorteilhafter Abtransport des Abfallstoffes der Nachbehandlungseinheit zu gewährleisten.

Vorzugsweise sind hitzeresistente bzw. höhere Temperaturen ertragende Fördervorrichtungen vorgesehen. Hierzu können metallische Schieber oder dergleichen vorgesehen werden, die Temperaturen von mehreren 100°C ertragen.

Vorteilhafterweise umfasst die Fördereinheit eine Schneckenfördervorrichtung mit wenigstens einer Schneckenwendel. Es hat sich gezeigt, dass vor allem eine metallische Schneckenwendel von besonderem Vorteil ist und beispielsweise innerhalb des Reaktors bzw. des Reaktorgehäuses angeordnet und betrieben werden kann. Die im Reaktor vorhandenen hohen Temperaturen kann eine Schneckenwendel, insbesondere mit einer metallischen Ummantelung bzw. Transportröhre oder dergleichen, sehr gut ertragen, ohne dass eine Beeinträchtigung der Reststoffförderung auftritt.

In einer besonderen Weiterbildung der Erfindung weist die Fördereinheit in einem ersten, dem Reaktor bzw. dem Ort, an dem der Reststoff anfällt, zugewendeten Bereich/Abschnitt eine kleinere Förderkapazität auf, als in einem zweiten, in Förderrichtung nachgeordneten Bereich/Abschnitt. Es hat sich gezeigt, dass mit Hilfe einer derartigen Maßnahme gewährleistet wird, dass es zu keinen Beeinträchtigungen bzw. Verstopfungen auf dem Förderweg der Fördervorrichtung kommt. Beispielsweise ist die Fördereinheit derart dimensioniert, dass der anfallende, kohlenstoffhaltige Reststoff aus dem Reaktor abtransportiert werden kann, jedoch im zweiten Bereich gemäß der Erfindung eine höhere Fördergeschwindigkeit bzw. höhere Förderkapazität realisiert wird, sodass sich der Reststoff in vorteilhafter Weise verteilt und entsprechende Beeinträchtigungen wirkungsvoll verhindert werden. Durch das Verteilen des Reststoffs im Bereich der Erwärmungseinheit wird in vorteilhafter Weise eine größere Reaktionsoberfläche bei der Nachbehandlung generiert.

Vorzugsweise werden die gasförmigen Produkte der Nachbehandlung in vorteilhafter Weise abgezogen bzw. mit Hilfe eines Saugelementes oder dergleichen abgesaugt. Beispielsweise ist eine Saugpumpe bzw. ein Sauggebläse vorgesehen, das die gasförmigen Produkte der Nachbehandlung in vorteilhafter Weise aus der Nachbehandlungseinheit bzw. Erwärmungseinheit absaugt und zur Weiterbehandlung bzw. Weiterverwendung weitertransportiert.

Es hat sich gezeigt, dass gemäß der Erfindung Abfallprodukte erzeugt werden können, die weitestgehend frei von umweltschädlichen Bestandteilen sind. Beispielsweise kann je nach Verwendung des chemischen Verfahrens bei der Nachbehandlung eine nahezu reine Kohle oder eine nahezu reine mineralische Asche erzeugt werden.

In vorteilhaften Varianten der Erfindung können die erzeugten gasförmigen Produkte beispielsweise dem Reaktor mittels einer separaten Zuführvorrichtung bzw. mittels separater Zuführöffnungen zugeführt werden und/oder durchaus auch mit Hilfe eine oder mehrerer Luftdüsen des Reaktors in die Vorrichtung gemäß der Erfindung zur Erzeugung eines brennbaren Gasgemisches zugeführt werden.

Alternativ können entsprechende gasförmige Produkte der Nachbehandlung auch dem erzeugten brennbaren Gasgemisch bzw. einem Verbrennungsmotor bzw. einer Verbrennungskraftmaschine zum Verbrennen des Gasgemisches zugeführt werden. Hierbei kann eine entsprechende Verbrennungskraftmaschine bzw. ein Verbrennungsmotor in vorteilhafter Weise mit Hilfe eines elektrischen Generators elektrische Energie erzeugen. Die Abwärme der Verbrennungskraftmaschine kann darüber hinaus für weitere Nutzungen verwendet werden.

Gerade bei der Erzeugung von Kohle bei der Nachbehandlung kann diese, die zum Teil in Form von Pulver bzw. kleinen Partikeln bzw. Bruchstücken anfällt, in vorteilhafter Weise für eine forst- oder landwirtschaftliche Verwendung benutzt werden. Es ist durchaus denkbar, dass eine entsprechende Kohle durchaus für die Erzeugung einer so genannten "schwarzen Erde" bzw. "Terra Preta" verwendbar ist. Beispielsweise kann die Abfallkohle der Nachbehandlung mit Gülle oder dergleichen vermischt und auf den Feldern von Landwirten ausgebracht werden. Es hat sich gezeigt, dass landwirtschaftliche Böden, die mit entsprechend vorteilhafter Kohle bzw. Holzkohle oder dergleichen angereichert werden, zum Teil deutlich höhere Erträge generieren. Dementsprechend wird der Gesamtnutzungsgrad bzw, die wirtschaftliche Verwertung der Vorrichtung gemäß der Erfindung weiter verbessert. Dies ist vor allem deshalb von großem Vorteil, da bisherige und sicherlich auch zukünftige Betreiber einer erfindungsgemäßen Vorrichtung vielfach Landwirte und/oder forstwirtschaftliche Betriebe sind, die somit einen direkten Zusatznutzen durch die Verwendung für landwirtschaftliche Felder und/oder zur Waldbodenbehandlung/-düngung realisieren können.

### Ausführungsbeispiel

Ein Ausführungsbeispiel der Erfindung ist in der Zeichnung dargestellt und wird anhand der Figuren nachfolgend näher erläutert.

Im Einzelnen zeigt:
- Figur 1: eine schematische Ansicht einer Nachbehandlungseinheit gemäß der Erfindung und
- Figur 2: eine schematische Ansicht einer weiteren Nachbehandlungseinheit gemäß der Erfindung mit Wärmetauschersystem.

In Figur 1 ist eine Nachbehandlungseinheit 24 gemäß der Erfindung schematisch dargestellt, wobei ein Einfall 1 für einen Reststoff eines nicht näher dargestellten Reaktors einer Vorrichtung gemäß der Erfindung eingebracht wird bzw. einfällt. Beim Reststoff des Reaktors handelt es sich um einen kohlenstoffhaltigen Reststoff wie Holzkohlestücke bzw. nicht vollständig mineralisierte Asche, der im Allgemeinen noch umweltschädliche Anteile bzw. Bestandteile aufweist.

Der Reststoff wird mittels einer Förderschnecke 5 durch die Nachbehandlungseinheit 24 bzw. ein Wärmetauschersystem 20 hindurchbefördert. Im dargestellten Ausführungsbeispiel ist eine Förderschnecke 5 zum geradlinigen Fördern des Reststoffes durch einen warmen bzw. heißen Bereich 3 und/oder eine Erwärmungseinheit 23 bzw. einen Reformer 3 (ggf. Reaktor gemäß der Erfindung) mit einer heißen Zone 7 vorgesehen. Die heiße Zone 7 (Schraffur) weist beispielsweise eine Temperatur von ca. 550 bis 750 C° auf. Die heiße Zone 7 wird durch die Reaktorwärme gespeist bzw. mit dessen Wärmeenergie versorgt. Der Reformerbereich 3 kann auch als Gasausgangsbereich 3 ausgebildet werden.

Zwischen der heißen Zone 7 bzw. dem Bereich 3 und der Nachbehandlungseinheit 24 bzw. einem Innenraum 25 der Nachbehandlungseinheit 24 ist gemäß der Erfindung eine Trennwand 21 bzw. eine Wärmeübertragungstrennwand 21 vorgesehen. Hiermit wird eine stoffliche Trennung zwischen heißem Medium der Zone 7 und dem Reststoff bzw. Innenraum 25 realisiert.

Die Schnecke 5 wird über einen Antrieb 4 angetrieben und weist im vorderen Bereich bzw. Eingangsbereich beim Einfall 1 eine Schneckenwendelung auf, die progressiv ist, sodass im mittleren Förderbereich durch die heiße Zone 7 die Schnecke 5 nicht komplett gefüllt ist. Hierdurch wird eine vorteilhafte Umformung des Reststoffes im Bereich der heißen Zone 7 erreicht und zudem ein Verstopfen oder dergleichen wirkungsvoll verhindert.

Weiterhin ist in Figur 1 im hinteren Bereich der Förderschnecke 5 ein Ascheaustritt 6 ersichtlich, aus dem die mineralisierte Asche bzw. die Kohle bzw. der Abfallstoff austritt. Zugleich ist der Ascheaustritt 6 als Ansaugöffnung für Luft ausgebildet, sodass durch den gesamten Förderbereich der Förderschnecke 5 Luft hindurchströmen kann und vorzugsweise in einem Absaugelement 2 hinaustransportiert wird.

Die dargestellten Ausführungsbeispiele gemäß Figur 1 sowie das nachfolgend beschriebene Beispiel gemäß Figur 2 zeigen somit Varianten der Erfindung, bei denen der Reststoff unter Luftzugabe in vorteilhafter Weise verbrannt wird. Für erfindungsgemäße Varianten der Erfindung, bei denen der Reststoff mittels Vergasung oder Pyrolyse chemisch umgesetzt wird, ist in vorteilhafter Weise (ohne nähere Darstellung) ein verringerter bzw. nahezu vollständig unterbundener Lufteintritt zu realisieren. D.h. diese Arten der Nachbehandlung sollten unter Luftabschluss bzw. ohne oder nur mit sehr wenig Luftzusatz durchgeführt werden.

Vorzugsweise ist eine nicht näher dargestellte Förderpumpe zum Absaugen der im Ascheaustritt 6 eindringenden Luft sowie der in der Nachbehandlungseinheit bzw. in der heißen Zone 7 erzeugten gasförmigen Produkte vorgesehen. Beispielsweise werden die abgesaugten Gase am Absaugelement 2 bzw. Absaugrohr dem Reaktor, beispielsweise den Luftdüsen des Reaktors, und/oder dem im Reaktor gemäß der Erfindung erzeugten brennbaren Gasgemisch zugeführt. Durch die Vorwärmung bzw. Erwärmung der Luft für den Reaktor kann mittels der erfindungsgemäßen Nachbehandlung eine vorteilhafte Wärmenutzung bzw. Effizienzsteigerung realisiert werden.

Vorzugsweise wird das brennbare Gasgemisch in einem Verbrennungsmotor verbrannt und mit Hilfe eines elektrischen Generators zur Erzeugung von elektrischer Energie verwendet.

In Figur 2 ist eine weitere Variante der Erfindung dargestellt, wobei nicht nur eine Förderschnecke 5 mit einer ersten Trennwand 21 bzw. Ummantelung, sondern eine zweite Förderschnecke 12 mit einer zweiten Trennwand 22 bzw. Ummantelung vorgesehen ist. Die zweite Förderschnecke 12 wird von einem Antrieb 11 angetrieben.

Der Reststoff des Reaktors fällt wiederum in einem Einfall 1 der Nachbehandlungseinheit ein bzw. wird hier entsprechend eingebracht und über die Förderschnecke 5 stofflich getrennt durch ein (doppelwandiges) Wärmetauschersystem 20 durchgeführt/befördert. Am Ende der Förderschnecke 5 fällt der etwas erwärmte und bereits zum Teil chemisch umgeformte Reststoff bzw. die Kohle auf die zweite Förderschnecke 12 mittels einer Fallstrecke 16 bzw. einem Fallrohr 16 in einem Bereich 10 bzw. einer heißen Zone 10.

Der zum Teil umgeformte Reststoff kann beispielsweise bzw. optional in einem Bereich 10 mit einer Zündeinheit 26 und/oder mit Hilfe eines Rohrs 26, d.h. einer Trennwand 26, gemäß der Erfindung erwärmt bzw. gezündet werden, sodass eine vorteilhafte Verbrennung des Reststoffs erfolgt. Vorteilhafterweise wird durch das Rohr 26 ein vom Reaktor erwärmtes Wärmetauscher-Fluid geleitet, so dass das Rohr 26 bzw. ein Rohrmantel als stoffliche Trennwand 26 zur Wärmeübertragung von Reaktorwärme auf/für die Nachbehandlung und insbesondere für die Erwärmung des zu behandelnden Reststoffes des Reaktors ausgebildet ist. Vorzugsweise wird das heiße, brennbare Gasgemisch bzw. Holzgas des Reaktors als durch das Rohr 26 strömendes Wärmetauscher-Fluid verwendet. Anschließend kann z.B. das brennbare Gasgemisch bzw. Holzgas zu einem Eintritt 13 geleitet werden (nicht näher dargestellt), so dass beispielsweise mittels weiteren Wärmetauschs eine vorteilhafte Vorwärmung eines Oxidationsmittels bzw, der Luft für den Reaktor realisierbar ist.

Alternativ oder in Kombination zur zuvor aufgeführten Ausführungsform mit dem Rohr 26 kann auch der Bereich 10 als heiße Zone 7 gemäß der Variante aus Figur 1 ausgebildet werden. Das bedeutet, dass beispielsweise zumindest ein Teil der Förderschnecke 12 in die heiße Zone 7 verlegt wird. Die heiße Zone 7 ist stofflich vom Innenraum 25 getrennt und in vorteilhafter Weise am bzw. innerhalb des Reaktors vorhanden, sodass eine besonders starke Erwärmung des Reststoffs im Bereich der Förderschnecke 12 verwirklicht wird.

Am Ende der Förderschnecke 12 ist der Austritt 6 vorgesehen. Der Austritt 6 kann wiederum zum Ansaugen von Luft für den Umformprozess in der Nachbehandlungseinheit 24 vorgesehen werden.

Als ein markanter Unterschied zur Variante gemäß Figur 1 weist die Variante gemäß Figur 2 ein vorteilhaftes Wärmetauschersystem 20 auf, das beispielsweise einen Holzgas- bzw. Prozessgaseintritt 13 und einen Holzgas- bzw. Prozessgasaustritt 14 aufweist, womit heißes Prozessgas bzw. Holzgas dem Nachbehandlungs-System zu- und wieder abgeführt wird. Hiermit kann das Oxidationsmittel bzw. Luft in vorteilhafter Weise von der Nachbehandlungseinheit vorgewärmt und über einen Austritt 17 vorgewärmt vorzugsweise dem Reaktor zugeführt bzw. zugeleitet werden.

Alternativ oder in Kombination zur oben genanten stofflich getrennten Wärmeübertragung der Reaktorwärme auf/in das Nachbehandlungssystem mit Hilfe des Rohres 26 kann eine erwärmte Kammer 9 bzw. Wärmetauscherkammer 9 vorgesehen werden, die Wärmeenergie mit der Nachbehandlung stofflich getrennt austauscht. So kann in vorteilhafter Weise der Reststoff an- bzw. vorgewärmt werden und/oder von der Nachbehandlung erzeugte Wärmeenergie abgeführt bzw. zum Erwärmen des Prozessgases/Holzgases verwendet werden. Das heißt, dass hierbei u.a. die entstehende Abwärme durch den Umformprozess des Reststoffes, insbesondere der Kohlenachreformierung, aufgenommen und für eine Weiterverwendung verwendet werden kann. Beispielsweise wird hierdurch der Bereich der Förderschnecke 5 zusätzlich vorgewärmt.

Weiterhin ist ein Austritt 17 vorgesehen, womit in vorteilhafter Weise erhitzte Luft für den Prozess im Reaktor austreten kann. Das bedeutet, dass die hiermit erwärmte Luft mittels der Luftdüsen des Reaktors bzw. Holzvergasers für die Erzeugung des brennbaren Gasgemisches bzw. Holzgases verwendbar ist. So strömt in vorteilhafter Weise Luft zum Lufteintritt 19 ein und über bzw. mittels einer Überleitung 15 bzw. einem Rohr 15 kann die erwärmte Luft zum Austritt 17 strömen und hier entsprechend austreten bzw. vorzugsweise dem Reaktor bzw. Holzvergaser in oben genannter Weise zur Verfügung gestellt werden.

Mit Hilfe des Wärmetauschersystems 20 kann in vorteilhafter Weise die im Bereich der Nachbehandlung erzeugte Wärmeenergie abgeführt und/oder für weitere Verwendungen zur Verfügung gestellt werden. Auch kann durch das Wärmetauschersystem 20 gemäß der Erfindung Wärmeenergie des Reaktors in vorteilhafter Weise stofflich vom Innenraum 25 getrennt zur Nachbehandlung zur Verfügung gestellt werden.

Die Variante gemäß Figur 2 wurde lediglich aus Gründen der Darstellbarkeit entsprechend unterbrochen abgebildet. Es hat sich gezeigt, dass besonders lange Nachbehandlungseinheiten 24 gemäß dieser Variante von Vorteil sind. Hierdurch können auch vergleichsweise langsam ablaufende chemische Umwandlungsprozesse in vorteilhafter Weise realisiert werden.

Generell ist denkbar, dass alternativ oder in Kombination mit Luft/Sauerstoff in den Innenraum 25 der Nachbehandlungseinheit 24 (siehe Figur 1 oder 2) Wasser, vorzugsweise Wasserdampf, in vorteilhafter Weise eingebracht bzw. eingespritzt oder verdüst wird, z.B. im heißen Bereich 10 und/oder der heißen Zone 7. So kann der kohlenstoffhaltige Reststoff in der Nachbehandlungseinheit 24 in vorteilhafter Weise zu einem Brenngasgemisch umgeformt bzw. reagieren. Dieses Brenngasgemisch kann als Brennstoffgas in vorteilhafter Weise weiterverwendet werden, vorzugsweise gemeinsam mit dem brennbaren Gasgemisch/Holzgas aus dem Reaktor und/oder in einem Verbrennungsmotor verbrannt und mit Hilfe eines elektrischen Generators zur Erzeugung von elektrischer Energie verwendet werden.

Grundsätzlich wird gemäß der Erfindung (stofflich getrennt) Wärmeenergie aus dem nicht näher dargestellten Reaktor in vorteilhafter Weise zur Nachbehandlung gemäß der vorliegenden Erfindung eingesetzt. Es hat sich gezeigt, dass die Temperaturen der Abwärme von entsprechenden Gasmotoren des Gesamtsystems nur bedingt für eine vorteilhafte Nachbehandlung geeignet sind. Auch könnten durchaus externe Quellen zusätzlich oder gegebenenfalls sogar alternativ verwendet werden. Allerdings stellt dies eine nicht optimale Energiequelle dar, da zusätzliche Wärmeenergie bzw. Energiequellen einer vorteilhaften energieautarken Betriebsweise der erfindungsgemäßen Vorrichtung widersprechen würden.

### Bezugszeichenliste

- 1: Einfall
- 2: Absaugelement
- 3: Bereich
- 4: Antrieb
- 5: Förderschnecke
- 6: Ascheaustritt
- 7: Zone
- 9: Kammer
- 10: Bereich
- 11: Antrieb
- 12: Förderschnecke
- 13: Eintritt
- 14: Austritt
- 15: Rohr
- 16: Fallstrecke
- 17: Austritt
- 19: Lufteintritt
- 20: Wärmetauschersystem
- 21: Trennwand
- 22: Trennwand
- 23: Erwärmungseinheit
- 24: Nachbehandlungseinheit
- 25: Innenraum
- 26: Trennwand

## Patentansprüche

1. Vorrichtung zur Erzeugung eines brennbaren Gasgemisches aus einem kohlenstoffhaltigen Ausgangsstoff, mit einer Zufuhreinheit zur Zufuhr des Ausgangsstoffs zu einem Reaktor, wobei ein Reaktorinnenraum des Reaktors wenigstens eine Oxidationszone zur Oxidation des Ausgangsstoffes und eine Reduktionszone zur Reduktion wenigstens eines Zwischenprodukts der Oxidation umfasst, wobei der Reaktor wenigstens eine Ausgabeeinheit zum Ausgeben eines kohlenstoffhaltigen Reststoffs umfasst und wobei wenigstens eine Nachbehandlungseinheit (24) zur Nachbehandlung des Reststoffes vorgesehen ist, **dadurch gekennzeichnet, dass** an der Nachbehandlungseinheit (24) wenigstens eine Erwärmungseinheit (7, 23) zum Erwärmen des Reststoffes durch Reaktorwärme angeordnet ist und dass zwischen der Nachbehandlungseinheit (24) und der Erwärmungseinheit (7, 23) wenigstens eine Wärmeübertragungstrennwand (21, 22, 26) zur Wärmeübertragung der Reaktorwärme in einen Innenraum (25) der Nachbehandlungseinheit (24) und zum Trennen des Innenraumes (25) von der Erwärmungseinheit (7, 23) vorgesehen ist.

2. Vorrichtung nach Anspruch 1, **dadurch gekennzeichnet, dass** der Reaktor als die Erwärmungseinheit (7, 23) ausgebildet ist.

3. Vorrichtung nach einem der vorgenannten Ansprüche, **dadurch gekennzeichnet, dass** die Nachbehandlungseinheit (24) und/oder die Erwärmungseinheit (7, 23) wenigstens teilweise am Reaktor und/oder an einem Reaktormantelgehäuse des Reaktors angeordnet ist, wobei die Wärmeübertragungstrennwand (21, 22, 26) zwischen dem Reaktorinnenraum und dem Innenraum (25) der Nachbehandlungseinheit (24) angeordnet und/oder wobei die Wärmeübertragungstrennwand (21, 22, 26) als Reaktormantelgehäuse ausgebildet ist.

4. Vorrichtung nach einem der vorgenannten Ansprüche, **dadurch gekennzeichnet, dass** die Nachbehandlungseinheit (24) und/oder die Erwärmungseinheit (7, 23) wenigstens teilweise innerhalb des Reaktors und/oder eines Reaktormantelgehäuses des Reaktors angeordnet ist, wobei die Wärmeübertragungstrennwand (21, 22, 26) zwischen dem Reaktorinnenraum und dem Innenraum (25) der Nachbehandlungseinheit (24) angeordnet und/oder wobei die Wärmeübertragungstrennwand (21, 22, 26) als Reaktormantelgehäuse ausgebildet ist.

5. Vorrichtung nach einem der vorgenannten Ansprüche, **dadurch gekennzeichnet, dass** die Nachbehandlungseinheit (24) und/oder die Erwärmungseinheit (7, 23) als Verbrennungseinheit zum Verbrennen des Reststoffes ausgebildet ist.

6. Vorrichtung nach einem der vorgenannten Ansprüche, **dadurch gekennzeichnet, dass** die Nachbehandlungseinheit (24) und/oder die Erwärmungseinheit (7, 23) als Vergasungs- und/oder Pyrolyseeinheit zum chemischen Umformen des Reststoffes ausgebildet ist.

7. Vorrichtung nach einem der vorgenannten Ansprüche, **dadurch gekennzeichnet, dass** die Nachbehandlungseinheit (24) und/oder die Erwärmungseinheit (7, 23) wenigstens eine Fördereinheit (5, 12) zum Fördern des Reststoffes umfasst.

8. Vorrichtung nach einem der vorgenannten Ansprüche, **dadurch gekennzeichnet, dass** die Fördereinheit (5, 12) eine SchneckenFördervorrichtung (5, 12) mit wenigstens einer Schneckenwendel (5, 12) umfasst.

9. Vorrichtung nach einem der vorgenannten Ansprüche, **dadurch gekennzeichnet, dass** ein Eingangsabschnitt der Schneckenwendel (5, 12) und/oder der Fördereinheit (5, 12) progressiv ausgebildet ist.

10. Anlage zur Erzeugung von Wärmeenergie und/oder elektrischer Energie mit einer Vorrichtung zur Erzeugung eines brennbaren Gasgemisches aus mindestens einem kohlenstoffhaltigen Ausgangsstoff, einer Verbrennungsmaschine zum Verbrennen des Gasgemisches und/oder einem Generator zur Erzeugung elektrischer Energie, **dadurch gekennzeichnet, dass** die Vorrichtung nach einem der vorgenannten Ansprüche ausgebildet ist.

11. Anlage nach dem vorgenannten Anspruch, **dadurch gekennzeichnet, dass** die Nachbehandlungseinheit (24) und/oder Erwärmungseinheit (7, 23) wenigstens eine Wärmetauschereinheit (20) zum Austausch von Wärmeenergie des Reaktors und/oder der Verbrennungsmaschine und/oder des Generators und/oder des brennbaren Gasgemisches aufweist.
